# NEUE EUROPÄISCHE PATENTSCHRIFT

(11) **EP 0 536 126 B2**
(45) Veröffentlichungstag und Bekanntmachung des Hinweises auf die Entscheidung über den Einspruch: **14.01.1998**
(45) Hinweis auf die Patenterteilung: 09.03.1994
(21) Anmeldenummer: 90917242.1
(22) Anmeldetag: 03.11.1990
(51) Int. Cl.: G07F 5/24

(54) **SELBSTKASSIERENDER AUTOMAT**
AUTOMATIC COIN-ACTUATED MACHINE
DISTRIBUTEUR AUTOMATIQUE ACTIONNE PAR DES PIECES DE MONNAIE

(30) Priorität: 10.11.1989 DE 3937471
(43) Veröffentlichungstag der Anmeldung: 14.04.1993
(73) Patentinhaber: NSM AKTIENGESELLSCHAFT, 55411 Bingen (DE)
(72) Erfinder: MENKE, Wilhelm, D-6200 Wiesbaden (DE); HIMMELSBACH, Paul, D-6550 Bad Kreuznach (DE)
(74) Vertreter: Becker, Bernd, Dipl.-Ing.
(86) Internationale Anmeldenummer: EP9001859
(87) Internationale Veröffentlichungsnummer: WO9107734

(56) Entgegenhaltungen:
- EP-A- 0 173 119
- DE-A- 3 227 438
- DE-A- 3 304 549
- FR-A- 2 515 843

## Beschreibung

Die Erfindung bezieht sich auf einen selbstkassierenden Automat gemäß dem Oberbegriff von Anspruch 1.

Selbstkassierende Automaten, die als Geldspielautomat, Wechselgeldautomat, Parkautomat, Bankautomat oder dergleichen ausgebildet sein können, sind üblicherweise durch Münzprüfer vor der Annahme von nichtzulässigen Münzen geschützt. Dennoch gelingt es Automatenbetrügern immer wieder, nichtzulässige Münzen herzustellen, die der Münzprüfer nicht als solche erkennt und daher nicht ausscheidet. Ist es einem Automatenbetrüger einmal gelungen, ein von dem Münzprüfer angenommenes Falschgeldstück herzustellen, ist es einfach, entsprechende weitere Falschgeldstücke herzustellen. Der Automatenbetrüger kann also derartiges Falschgeld in den Automaten bis zu dem von dem Guthabenzähler angenommenen höchsten Betrag einwerfen und sich anschließend von dem Automaten durch Betätigung des Rückzahlknopfes echtes Geld auszahlen lassen, das von unten aus den Münzstapelrohren abgezogen wird. Nach dem Einwerfen von Falschgeld erhält der Automatenbetrüger nach Betätigung des Rückgabeknopfes echte Münzen, weil die von ihm eingeworfenen Falschmünzen von oben auf den in den Münzstapelrohren befindlichen Münzstapel fallen, wenn sie nicht sogleich bei vollständiger Füllung der Münzstapelrohre in eine Geldkassette abgeleitet werden. Fällt das Falschgeld nach vollständiger Füllung der Münzstapelrohre sofort in die Geldkassette, dann läßt sich auch bei sofortiger Öffnung des Automaten der Betrug nicht nachweisen, weil nicht feststellbar ist, welche echten Münzen bzw. welche falschen Münzen zuletzt eingeworfen worden sind.

Zur Vermeidung dieses Nachteils zeigt die DE 32 27 438 Al bereits ein Münzspielgerät mit einer Münzprüfeinrichtung, nachgeschalteten Münzstapelrohren für die verschiedenwertigen Münzen, die mit Auszahleinrichtungen mit zu einem Auszahlteller führenden Führungseinrichtungen und Einrichtungen zur Ableitung der Münzen zu einem Münzsammelbehälter nach Füllung der Münzstapelrohre versehen sind, mit einem die zur Münzvorlage eingeworfenen Münzen zählenden Guthabenzähler, mit einem Rückgabeknopf zur Auszahlung des von dem Guthabenzähler angezeigten Betrages und mit Schaltungen zur Auszahlung von Münzen aus den Münzstapelrohren undloder Zuweisung von Beträgen zum Guthabenzähler entsprechend erzielten Gewinnen, wobei eine Einrichtung vorgesehen ist, die bei gefülltem Münzstapelrohr mindestens der höchstwertigen Münzen bei Einwurf einer derartigen Münze die unterste Münze aus dem Münzstapelrohr in den Münzsammelbehälter befördert, so daß die zuletzt eingeworfene Münze als letzte oben in dem Münzstapelrohr liegt, und wobei eine Einrichtung vorgesehen ist, die zur Auszahlung von Münzen jeweils die oberste aus dem Münzstapelrohr entnimmt. Hierbei ist zur Entnahme der auszuzahlenden Münzen eine Einrichtung vorgesehen, die den Münzstapel in dem Münzstapelrohr entsprechend anhebt. Ein derartiges Münzspielgerät erfordert also neben der Verfahreinrichtung für den Münzstapel innerhalb des Münzstapelrohres eine Entnahmeeinrichtung für die unterste Münze aus dem Münzstapelrohr und eine Entnahmeeinrichtung für die oberste Münze aus dem Münzstapelrohr, was einen relativ hohen konstruktiven Aufwand erfordert. Darüber hinaus kann bei gefülltem Münzstapelrohr das Einwerfen weiterer Münzen nur in einem bestimmten zeitlichen Abstand nacheinander erfolgen, da zwischen dem Einwurf der Münzen jedermal erst die Entnahmevorrichtung am unteren Ende des Münzstapelrohres in Tätigkeit gesetzt werden muß, um die unterste Münze aus dem Münzstapelrohr zu entfernen.

Des weiteren ist aus der EP 0 173 119 Al ein Münzspeicher, insbesondere für selbstkassierende Automaten, mit einem oben offenen Stapelbehälter für übereinanderliegende Münzen bekannt, bei dem in dem Stapelbehälter ein die gestapelten Münzen unterstützender Stapelträger mittels einer reversierbaren Antriebsvorrichtung heb- und senkbar ist, wobei die obere Fläche des Stapelträgers so geneigt ist, daß eine Münze, die durch Heben des Stapelträgers über den Stapelbehälterhohlraum gehoben ist, auf der unter ihr liegenden Münze bzw. auf der oberen Fläche des Stapelträgers und über einen Teil des Randes der Stapelbehälteröffnung zu einer Münzweiche herabgleitet. Der Stapelträger besteht aus einem den Münzstapel aufnehmenden Kolben und einer sich durch den Boden des Stapelbehälters erstreckenden Kolbenstange mit einem als Zahnstange ausgeführten Teil. In den Zahnstangen-Teil der Kolbenstange greift ein von einem reversierbaren Getriebemotor angetriebenes Zahnrad 16 ein. Eine derartige Verfahreinrichtung für den Münzstapel erfordert in Längsrichtung des Stapelbehälters einen extrem großen Einbauraum, da unterhalb des Stapelbehälters annähernd ein der Höhe des Stapelbehälters entsprechender Freiraum für die Aufnahme der Kolbenstange in der untersten Stellung des Kolbens vorhanden sein muß. Demnach ist der benötigte Freiraum unterhalb des Stapelbehälters unmittelbar von seinem Münz-Fassungsvermögen abhängig, was die Ausführung von Automaten mit kleiner Bauhöhe wesentlich erschwert.

Der Erfindung liegt die Aufgabe zugrunde, einen selbstkassierenden Automat der eingangs genannten Art zu schaffen, der bei gegebenem einfachem Aufbau eine kompakte Bauweise ermöglicht.

Diese Aufgabe wird erfindungsgemäß dadurch gelöst, daß die Verfahreinrichtung für den Münzstapel entweder einen im wesentlichen neben dem Münzstapelrohr angeordneten Spindel-, Stahlflachband-, Schraubenfeder-, Riemen- oder Seil-Antrieb umfaßt.

Durch diese Maßnahmen ist bei der Entnahme von Münzen aus dem Münzstapelrohr ein entsprechendes Anheben des Münzstapels auf einfache Weise sichergestellt, wobei gleichzeitig eine relativ geringe Einbauhöhe für den erfindungsgemäß ausgestatteten Stapelbehälter gewährleistet ist, da die Verfahreinrichtung im wesentlichen neben dem Münzstapelrohr angeordnet ist. Ein in Abhängigkeit von der Höhe des Münzstapelrohres gestalteter Freiraum unterhalb desselben zur Aufnahme derVerfahreinrichtung wird nicht mehr benötigt, wodurch der Automat insgesamt mit geringer Bauhöhe ausführbar ist

Zweckmäßigerweise ist der Verfahreinrichtung und der Entnahmeeinrichtung entweder ein gemeinsamer Antriebsmotor oder jeweils ein gesonderter Antriebsmotor zugeordnet.

Nach einer vorteilhaften Weiterbildung des Gegenstandes der Erfindung ist bei einer Ausbildung der Verfahreinrichtung als Stahlflachband-Antrieb das Stahlflachband von einem den Münzstapel abstützenden Kolben aus über eine in einer das seitlich vollständig geschlossene Münzstapelrohr am unteren Ende abstützenden Halterung gelagerten, drehrichtungsumschaltbaren angetriebenen Umlenkrolle nach außerhalb des Münzstapelrohres aufwärts geführt. Da hierbei das Münzstapelrohr seitlich keinerlei Durchbrechungen aufweist, ist eine unerlaubte Entnahme von Münzen ausgeschlossen. Die Verwendung des Stahlflachbandes ermöglich eine besonders kostengünstige Herstellung sowie einen störungsfreien Betrieb der Verfahreinrichtung.

Um einen sicheren Antrieb des Stahlflachbandes zu gewährleisten, sind bevorzugt der Umlenkrolle zwei gegenüberliegende Andrückrollen für das Stahlflachband zugeordnet. Zweckmäßigerweise ist hierbei die Achse der Umlenkrolle übere in Zahnradgetriebe und ein Schneckenradgetriebe mit dem Antriebsmotor verbunden.

Zur Feststellung des Weges, den der Kolben innerhalb des Münzstapelrohres zurücklegt trägt bei einer vorteilhaften Ausführung der Erfindung die das Schneckenrad des Schneckenradgetriebes aufnehmende Achse ein Lochkranz-Rad, das in einem Positionsimpulse erzeugenden Gabelkoppler läuft. Zwecks Bestimmung der unteren Endstellung des Kolben weist bevorzugt die Halterung für das Münzstapelrohr einen Gabelkoppler auf, in den ein an der Unterseite des Kolbens angeformter Steg in der unteren Endstellung des Kolbens eintaucht.

Weiterhin ist bevorzugt vorgesehen, daß sich das Münzstapelrohr zwischen den Flanschen eines U-förmigen Gehäuses erstreckt, wobei zwischen den unteren Flanschen die Verfahreinrichtung für das Stahlflachband und zwischen den oberen Flanschen die Entnahmeeinrichtung für die oberste Münze aus dem Münzstapelrohr untergebracht ist. Hierdurch ergibt sich ein kompaktes, leicht auswechselbares Münz-Modul, das darüber hinaus für Münzen unterschiedlicher Wertigkeit in Reihe nebeneinander angeordnet werden kann.

Um einen einfachen Aufbau der Entnahmeeinrichtung zu erzielen, umfaßt diese bevorzugt einen Münzschieber, der über einen Kurbeltrieb und ein Schneckengetriebe mit einem Antriebsmotor verbunden ist. Zweckimäßigerweise weist hierbei der Münzschieber endseitig eine quer verlaufende Nut auf, in die gleitbeweglich der Kurbelzapfen der Kurbelscheibe des Kurbeltriebs eingreift. Zur Feststellung der Ausgangsstellung des Münzschiebers weist bevorzugt der Münzschieber auf seiner Oberseite einen Längssteg auf, der mit einem an einer Leiterplatte befestigten Gabelkoppler derart zusammenwirkt daß die Ausgangsstellung des Münzschiebers kontrollierbar ist.

Damit der Antriebsmotor des Münzschiebers nur dann in Tätigkeit gesetzt wird, wenn sich die oberste Münze des Münzstapels in dem Verschiebeweg des Münzschiebers befindet, greift bei einer vorteilhaften Ausgestaltung der Erfindung oberhalb des Münzstapelrohres ein gleitbeweglicher Stößel in den Verschiebeweg des Münzschiebers ein, dem ein federbelasteter Schwenkhebel zugeordnet ist, dessen freies Ende mit einem auf der Leiterplatte befestigten Gabelkoppler zusammenwirkt. Alternativ hierzu ist es auch möglich, das oberhalb des Münzstapelrohres der Schaltarm eines Mikroschalters in den Verschiebeweg des Münzschiebers eingreift, um die entsprechende Lage der obersten Münze des Münzstapels zu erkennen.

Zur Feststellung der von der Entnahmeeinrichtung ausgeschobenen Münzen aus dem Münzstapelrohr ist zweckmäßigerweise dem Münzausgabebereich ein als Lichtschranke ausgebildeter Münzdurchlauferkenner zugeordnet.

Bei einer vorteilhaften Alternativausführung des Gegenstandes der Erfindung ist der gemeinsame Antriebsmotor für die Verfahreinrichtung und die Entnahmeeinrichtung drehrichtungsumschaltbar ausgebildet, und die Verfahreinrichtung ist über eine Freilaufkupplung derart drehrichtungsabhängig mit der Entnahmeeinrichtung verbunden, daß diese nur bei einer Aufwärtsbewegung eines den Münzstapel abstützenden Kolbens der Verfahreinrichtung in Tätigkeit gesetzt ist. Hierdurch ist bei der Entnahme von Münzen ein funktionsgerechtes Zusammenspiel von Entnahme- und Verfahreinrichtung gewährleistet. Ist der Entnahmevorgang beendet, fährt der Kolben der Verfahreinrichtung nach unten in seine Ausgangsstellung zurück und das Münzstapelrohr ist dann wieder für die Aufnahme von Münzen bereit.

Bei einer bevorzugten Ausführungsform der Erfindung weist die als Spindel-Antrieb ausgebildete Verfahreinrichtung einen parallel zu dem Münzstapelrohr verlaufenden, am unteren Ende über ein Getriebe mit dem gemeinsamen Anbiebsmotor für die Verfahr- und die Entnahmeeinrichtung gekoppelten Gewindestab auf, auf dem eine sich durch einen Längsschlitz des Münzstapelrohres erstreckende Halterung für den Kolben mittels einer Gewindedurchgangsbohrung gelagert ist. Eine solche Verfahreinrichtung arbeitet äußerst zuverlässig.

Zur Vermeidung einer Schwenkbewegung des Kolbens innerhalb des Münzstapelrohres umgreift nach einer weiteren Ausgestaltung der Erfindung die Halterung an der dem Kolben gegenüberliegenden Seite gleitbeweglich eine parallel zu dem Gewindestab verlaufende Führungsstange. Damit beim Entnahmevorgang ein korrektes Erfassen der einzelnen Münzen durch eine gewisse Nachgiebigkeit des Münzstapels gewährleistet wird, ist der Kolben bevorzugt druckfederbeaufschlagt gleitbeweglich in seiner Halterung geführt.

Zur Erzielung einer einfachen Kopplung zwischen der Verfahr- und der Entnahmeeinrichtung steht nach einer vorteilhaften Weiterbildung der erfindungsgemäßen alternativen Lösung das obere Ende des Gewindestabes der Verfahreinrichtung über ein Getriebe und die formschlüssig arbeitende Freilaufkupplung mit einem einen Münzschieber beaufschlagenden Kurbeltrieb der Entnahmeeinrichtung in Verbindung. Zweckmäßigerweise erfolgt der Formschluß der Freilaufkupplung über zwei an ihren gegenüberliegenden Flächen mehrere keilförmige Erhebungen aufweisende Scheiben, wobei die Erhebungen der Scheiben ineinandergreifen. Bevorzugt ist hierbei am oberen Ende des Gewindestabes ein Zahnrad befestigt, das mit einem auf der Achse der Kurbelscheibe des Kurbeltriebes drehbeweglichen und federbelastet längsverschieblichen Zahnrad kämmt, auf dem die eine Scheibe der Freilaufkupplung drehfest angeordnet ist, während die andere Scheibe der Freilaufkupplung auf der Achse der Kurbelscheibe fest angebracht ist.

Um eine Drehrichtungsumkehr der Kurbelscheibe bei der Abwärtsbewegung des den Münzstapel abstützenden Kolbens zu verhindern, ist nach einer Weiterbildung der Erfindung der Kurbelscheibe des Kurbeltriebes seitlich ein federnder Schleifarm zugeordnet, der in der Ausgangsstellung des Münzschiebers in einen Einschnitt der Kurbelscheibe einfällt. Zweckmäßigerweise ist die Ausgangsstellung des Münzschiebers durch einen Mikroschalter kontrollierbar.

Für die Begrenzung des Verfahrweges des Kolbens innerhalb des Münzstapelrohres ist nach einer weiteren, vorteilhaften Ausgestaltung des Erfindungsgegenstandes der den Kolben tragenden Halterung zum einen in der oberen Endposition des Kolbens und zum anderen in der unteren, von der gewünschten Füllmenge des Münzstapelrohres abhängigen Endposition des Kolbens jeweils ein Enderkennungs-Schalter zugeordnet.

Zwecks Erreichung einer störungsfreien Übergabe der einzelnen Münzen von dem Münzstapelrohr zu der Verteilerweiche greift zweckmäßigerweise oberhalb des Münzstapelrohres vor dem sich an das Münzstapelrohr anschließenden Überlaufkanal zu dem Auffangtrichter der Verteilerweiche ein federnder Niederhalter in den Verschiebeweg des Münzschiebers ein.

Zweckmäßigerweise weist die Verteilerweiche einen Verstellhebel auf, der mit einem von dem Mikroprozeßrechner beaufschlagten Elektromagneten gekoppelt ist. Auf diese Weise können mittels der entsprechenden Stellung des Verstellhebels der Verteilerweiche die Münzen entweder in die Auszahlschale oder in die Geldkassette geleitet werden. Bei einer Alternativausführung der Verteilerweiche ist dieselbe bevorzugt als angetriebenes, laufrichtungsumschaltbares Transportband ausgebildet, dem am einen Ende die Auszahlschale und am anderen Ende die Geldkassette zugeordnet ist.

Nach einer weiteren Ausgestaltung der Erfindung steht das Münztapelrohr über einen Münzdurchlaufkanal mit dem Münzprüfer in Verbindung, wobei der Münzdurchlaufkanal mit einer Münzauffüllöffnung, der ein Münzdurchlauferkenner nachgeordnet ist, versehen ist. Hierdurch läßt sich das Münzstapelrohr unmittelbar von Hand auffüllen. Zur Vermeidung einer unzulässigen Entnahme von Münzen aus dem Münzstapelrohr weist bevorzugt der Münzdurchlaufkanal eine Haube auf, die den Münzeingabe- und Münzausgabebereich des Münzstapelrohres vollständig abdeckt.

Bei einer weiteren alternativen Ausführungsform der Erfindung ist bei einer Ausbildung der Verfahreinrichtung als Schraubenfeder-Antrieb die Schraubenfeder von dem Kolben aus über eine in einer das Münzstapelrohr am unteren Ende abstützenden Halterung gelagerten, drehrichtungsumschaltbar angetriebenen Umlenkrolle nach außerhalb des Münzstapelrohres parallel zu diesem geführt. Bevorzugt sind der Umlenkrolle zwei gegenüberliegende Andrückrollen für die Schraubenfeder zugeordnet. Weiterhin ist zweckmäßigerweise an der Außenseite des Münzstapelrohres mindestens eine Führung für die Schraubenfeder angeordnet. Auch bei dieser Ausführung ist das Münzstapelrohr seitlich vollständig geschlossen, und die Verfahreinrichtung arbeitet aufgrund der relativ hohen Knicksteifigkeit der Schraubenfeder äußerst zuverlässig.

Weiterhin umfaßt bei einer anderen Alternativausführung der Erfindung die als Riemen-Antrieb ausgebildete Verfahreinrichtung zwei gegenüberliegende, parallel zu dem Münzstapelrohr verlaufende Endlos-Riemen, an denen jeweils eine, sich durch einen Längsschlitz in dem Münzstapelrohr erstreckende Halterung für den Kolben befestigt ist, wobei die Antriebsrollen der Endlos-Riemen unterhalb des Münzstapelrohres auf einer gemeinsamen über ein Getriebe mit einem separaten, drehrichtungsumschaltbaren Antriebsmotor verbundenen Achse angebracht sind. Durch die zweiseitige Lagerung des Kolbens innerhalb des Münzstapelrohres ist eine exakte Führung des Kolbens im Münzstapelrohr gewährleistet. Um einen Zugriff zu den Münzen in dem Münzstapelrohr über die Längsschlitze zu vermeiden, sind bevorzugt das Münzstapelrohr und die als Riemen-Antrieb ausgebildete Verfahreinrichtung in einem gemeinsamen, geschlossenen Gehäuse untergebracht.

Schließlich zeichnet sich eine weitere Alternativausführung der Erfindung dadurch aus, daß bei einer Ausbildung der Verfahreinrichtung als Seil-Antrieb das Seil über eine drehrichtungsumschaltbar angetriebene Umschlingungsrolle geführt ist, wobei der eine Seiltrum über eine Umlenkrolle am oberen Ende des Münzstapelrohres, zwei gegenüberliegende, obere Umlenkrollen am Kolben und eine weitere Umlenkrolle am oberen Ende des Münzstapelrohres zu einer Befestigungsstelle verläuft, während der andere Seiltrum über eine Umlenkrolle am unteren Ende des Münzstapelrohres, zwei gegenüberliegende, untere Umlenkrollen am Kolben und eine weitere Umlenkrolle am unteren Ende des Münzstapelrohres zu einer Befestigungsstelle verläuft. Zur Aufrechterhaltung der erforderlichen Seilspannung sind zweckmäßigerweise die Seilenden jeweils über eine Zugfeder mit der zugehörigen Befestigungsstelle verbunden. Durch die Vierpunkt-Halterung des Kolbens ist eine optimale Führung desselben innerhalb des Münzstapelrohres sichergestellt, wodurch die Verfahreinrichtung die Münzen der Entnahmeeinrichtung exakt zuführt.

Um bei dem Automaten nach der Erfindung eine Münzauszahlung neben dem oben liegenden Münzeinwurf zu ermöglichen, ist nach einer vorteilhaften Ausgestaltung der Erfindung der Verteilerweiche ein Hubband für den Transport der Münzen zu einer im oberen Bereich des Automatengehäuses vorgesehenen Auszahlschale zugeordnet. Bevorzugt sind bei einer Ausbildung der Verteilerweiche als laufrichtungsumschaltbares Transportband sowohl dieses Transportband als auch das Hubband von einer gemeinsamen Antriebsrolle antreibbar, wobei der Antrieb über einen drehrichtungsumschaltbaren Elektromotor erfolgt. Somit ist auf einfache Weise ein synchroner Lauf von Transportband und Hubband gewährleistet.

Zur Erzielung einer zulässigen Übergabe der Münzen von dem Hubband in die Auszahlschale ist nach einer Weiterbildung der Erfindung das unmittelbar auf die Antriebsrolle aufgelegte Hubband über eine Umlenkrolle geführt, die im Bereich eines oberhalb der Auszahlschale angeordneten Auffangtrichters liegt. Von dem Auffangtrichter gelangen die Münzen in die Auszahlschale.

Weiterhin ist bevorzugt vorgesehen, daß das über dem Hubband auf die Antriebsrolle aufgelegte Transportband derart über Umlenkrollen geführt ist, daß es in Abhängigkeit von seiner Laufrichtung die von den Münz-Modulen ausgegebenen Münzen entweder unmittelbar in die unterhalb der Ausgabe-Ebene der Münz-Module liegende Geldkassette befördert oder im Bereich der Antriebsrolle auf das Hubband überführt und die Münzen auf dem Obertrum des Hubbandes niederdrückt. Somit ergbit sich ein sicherer Transport der Münzen sowohl zu der Geldkassette als auch zu der Auszahlschale. Zur weiteren Erhöhung der Transportsicherheit der Münzen ist zweckmäßigerweise das Hubband auf seiner Oberseite mit in einem bestimmten Abstand zueinanderliegenden Querstegen versehen.

Der der Erfindung zugrundeliegende Gedanke wird in der nachfolgenden Beschreibung anhand mehrere Ausführungsbeispiele, die in der Zeichnung dargestellt sind, näher erläutert. Es zeigt:
- Fig. 1: eine Ansicht eines einem nicht dargestellten Münzprüfer eines Automaten nachgeschalteten Münzstapelrohr mit einer zugehörigen Verfahreinrichtung für den Münzstapel innerhalb des Stapelrohres, mit einer Entnahmeeinrichtung für die oberste Münze aus dem Münzstapelrohr und mit einer Verteilerweiche für die ausgeschobene Münze,
- Fig. 2: die Darstellung nach Fig. 1 im Zustand des Ausschiebens einer Münze aus dem Münzstapelrohr,
- Fig. 3: eine Draufsicht aufdie Darstellung nach Fig. 1, jedoch ohne den Münzdurchlaufkanal vom Münzprüfer zum Münzstapelrohr,
- Fig. 4: eine Draufsicht auf die Darstellung nach Fig. 2, jedoch ohne den Münzdurchlaufkanal,
- Fig. 5: eine Seitenansicht der Verteilerweiche der Darstellung nach Fig. 1 in der Zufuhrstellung der Münzen zu einer Geldkassette,
- Fig. 6: die Verteilerweiche nach Fig. 5 in der Zufuhrstellung der Münzen zu einer Auszahlschale des Automaten,
- Fig. 7: eine Seitenansicht einer weiteren Alternativausführung der Erfindung,
- Fig. 8: einen Längsschnitt durch den oberen Bereich der Darstellung nach Fig. 7 im vergrößerten Maßstab,
- Fig. 9: eine Draufsicht auf die Darstellung nach Fig. 8 im vergrößerten Maßstab, jedoch ohne Deckel und Oberteil,
- Fig. 10: einen Längsschnitt durch den unteren Bereich der Darstellung nach Fig. 7 im vergrößerten Maßstab,
- Fig. 11: eine Alternativausführung einer dem Münzstapelrohr zugeordneten Verteilerweiche,
- Fig. 12: eine Seitenansicht der Verteilerweiche nach Fig. 11,
- Fig. 13: eine weitere Alternativausführung der Verfahreinrichtung für den Münzstapel,
- Fig. 14: einen vereinfachten Schnitt durch die Darstellung nach Fig. 13 gemäß der Linie XIV-XIV,
- Fig. 15: eine weitere Alternativausführung der Verfahreinrichtung für den Münzstapel,
- Fig. 16: einen Schnitt durch die Darstellung nach Fig. 15 gemäß der Linie XVI-XVI,
- Fig. 17: eine weitere Alternativausführung der Verfahreinrichtung für den Münzstapel.
- Fig. 18: eine Prinzipdarstellung mehrerer in einem Automatengehäuse angeordneter Münz-Module, denen eine Transporteinrichtung für die Beförderung der ausgegebenen Münzen zu einer unten liegenden Geldkassette und einer oben im Bereich des Münzeinwurfes liegenden Auszahlschale.

Die in den Fig. 1 und 2 dargestellte, einem Münzprüfer nachgeordnete Baueinheit ist für den Einbau in einen Geldspielautomaten bestimmt. Die Baueinheit umfaßt im wesentlichen einen Münzdurchlaufkanal 1, ein Münzstapelrohr 2, eine Entnahmeeinrichtung 3 für die oberste der Münzen 4 im Münzstapelrohr 2, eine Verfahreinrichtung 5 für den Münzstapel innerhalb des Münzstapelrohres 2 und eine Verteilerweiche 6 für die Weiterleitung der von der Entnahmeeinrichtung 3 ausgeschobenen Münzen 4 entweder zu einer Geldkassette oder zu einer Auszahlschale des Geldspielautomaten. Die von dem Münzprüfer als falsch ausgeschiedenen Münzen gelangen über einen Schacht unmittelbar in die Auszahlschale. Die von dem Münzprüfer als echt erkannten Münzen fallen durch den Münzdurchlaufkanal 1 in das Münzstapelrohr 2. Durch einen, dem Eingang 7 des Münzdurchlaufkanals 1 nachgeordneten Münzdurchlauferkenner 8, der an einen den gesamten Funktionsablauf des Geldspielautomaten steuernden Mikroprozeßrechner angeschlossen ist, werden die in das Münzstapelrohr 2 fallenden Münzen gezählt und entsprechend dem Münzwert eine Guthabenanzeige des Automaten erhöht.

In dem Münzdurchlaufkanal 1 befindet sich eine Münzauffüllöffnung 9, durch die Münzen unmittelbar von Hand dem Münzstapelrohr 2 zugeführt werden können. Dieser Münzauffüllöffnung 9 ist im Münzdurchlaufkanal 1 ebenfalls ein Münzdurchlauferkenner 10 nachgeordnet, der selbstverständlich bei Betätigung des dem Eingang 7 des Münzdurchlaufkanals 1 zugeordneten Münzdurchlauferkenner 8 nicht in Funktion ist. Ein weiterer Münzdurchlauferkenner 11 befindet sich in dem Überleitkanal 12 zwischen dem Münzstapelrohr 2 und dem Auffangtrichter 13 der Verteilerweiche 6, der zur Zählung der aus dem Münzstapelrohr 2 entnommenen Münzen dient. Der Mikroprozeßrechner kennt also aufgrund der Anordnung der mit ihm verbundenen Münzdurchlauferkenner 8, 10 und 11 jederzeit münzgenau den Inhalt des Münzstapelrohres 2. Auch der Münzfluß zu der Geldkassette wird durch einen Münzdurchlauferkenner überwacht, wodurch der Mikroprozeßrechner ebenfalls jederzeit den genauen Inhalt der Geldkassette kennt. Um eine Hand-Entnahme von Münzen aus dem Münzstapelrohr 2 zu verhindern, ist der Münzdurchlaufkanal 1 im unteren Bereich mit einer Haube 14 versehen, die den Münzeingabe- und Münzausgabebereich des Münzstapelrohres 2 vollständig abdeckt.

Das Münzstapelrohr 2 erstreckt sich zwischen einer oberen Halteplatte 15 und einer unteren Halteplatte 16 eines Gestells 17. Der von dem Münzstapelrohr 2 aufgenommene, aus den Münzen 4 gebildete Münzstapel stützt sich auf einem innerhalb des Münzstapelrohres 2 gleitbeweglich geführten Kolben 18 ab. Die Auf- und Abwärtsbewegung des Kolbens 18 erfolgt über die als Spindelantrieb 19 ausgebildete Verfahreinrichtung 5. Der Spindel-Antrieb 19 umfaßt einen parallel zu dem Münzstapelrohr 2 verlaufenden Gewindestab 20, der mit seinem oberen Ende durch eine unterhalb der oberen Halteplatte 15 liegende Zwischenplatte 21 und mit seinem unteren Ende durch die untere Halteplatte 16 hindurchgeführt ist. Das untere Ende des Gewindestabes 20 trägt drehfest ein Zahnrad 22, das mit einem auf der Welle 23 eines drehrichtungsumschaltbaren Antriebsmotors 24 drehfest verbundenen Zahnrad 25 kämmt. Der Antriebsmotor 24 stützt sich auf der unteren Halteplatte 16 ab. Der Gewindestab 20 trägt eine Halterung 26 für den Kolben 18, wobei die Halterung 26 einen angeformten, sich durch einen Längsschlitz 27 des Münzstapelrohres 2 nach außen erstreckenden Arm 28 aufweist, der mit einer entsprechenden Gewindedurchgangsbohrung 29 für den Gewindestab 20 versehen ist. Eine Durchgangsbohrung 30 der Halterung 26 nimmt die Kolbenstange 31 des Kolbens 18 gleitbeweglich auf. Eine die Kolbenstange 31 umgreifende Druckfeder 32 liegt mit ihrem einen Ende an der Unterseite des Kolbens 18 und mit ihrem anderen Ende an einer in die Durchgangsbohrung 30 eingelassenen Schulter 33 an, wobei das freie Ende der Kolbenstange 31 eine Sicherungsscheibe 34 trägt. Die druckfederbeaufschlagte Lagerung des Kolben 18 ermöglicht es, Differenzen in der Zuführung der obersten Münze 4 des Münzstapels zu der Entnahmeeinrichtung auszugleichen. Das freie Ende des Armes 28 der Halterung 26 bestzt eine Einbuchtung 35, die eine parallel zu dem Gewindestab 20 verlaufende und zwischen der unteren Halteplatte 16 und der Zwischenplatte 21 angeordnete Führungsstange 36 umgreift. Die Führungsstange 36 trägt einen oberen Enderkennungs-Schalter 37 für die Erfassung der oberen Endposition des Kolbens 18 und einen unteren Enderkennungs-Schalter 38 für die Erfassung der unteren Endposition des Kolbens 18. Der Enderkennungs-Schalter 38 ist verschiebbar auf der Führungsstange 36 angebracht, um die maximale Füllmenge des Münzstapelrohres 2 verändern zu können. In Abhängigkeit von der Drehrichtung des Antriebsmotors 24 kann sich also der Kolben 18 zwischen den durch die Enderkennungs-Schalter 37 und 38 festgelegten Endpositionen auf- und abbewegen.

Der Gewindestab 20 des Spindel-Antriebs 19 ist an seinem über die Zwischenplatte 21 vorstehenden Ende über ein Getriebe 39 und eine formschlüssig arbeitende Freilaufkupplung 40 mit der Entnahmevorrichtung 3 gekoppelt, die einen durch einen Kurbeltrieb 41 beaufschlagten Münzschieber 42 umfaßt. Der gleitbeweglich zwischen der oberen Halteplatte 15 und einer Abdeckplatte 43 des Gestells 17 geführte Münzschieber 42 weist endseitig einen sich durch einen Längsschlitz 44 der Abdeckplatte 43 erstreckenden Zapfen 45 auf, an den die mit der Kurbelscheibe 46 verbundene Kurbel 47 des Kurbeltriebs 41 angelenkt ist. Die durch ein Langloch 48 des Münzschiebers 42 verlaufende Achse 49 der Kurbelscheibe 46 ist in der Zwischenplatte 21 und der oberen Halteplatte 15 gelagert. Die Achse 49 nimmt drehbeweglich ein Zahnrad 50 auf, das mit einem drehfest an dem Gewindestab 20 angebrachten Zahnrad 51 kämmt. Eine die Achse 49 umgreifende Druckfeder 52 liegt mit ihrem einen Ende an der Zwischenplatte 21 und mit ihrem anderen Ende an der Unterseite des Zahnrades 50 an. An die Oberseite des Zahnrades 50 ist die eine Scheibe 53 mit Erhebungen 54 der Freilaufkupplung 40 angeformt, während die andere Scheibe 55 mit entsprechenden Erhebungen 54 auf der Achse 49 drehfest angeordnet ist. Die keilförmigen Erhebungen 54 der sich gegenüberliegenden Scheiben 53, 55 greifen bei der Aufwärtsbewegung des Kolbens 18 ineiander und gleiten bei der Abwärtsbewegung des Kolbens 18 aufeinander.

Der Kurbelscheibe 46 des Kurbeltriebs 41 ist seitlich ein an der Abdeckplatte 43 befestigter, federnder Schleifarm 56 zugeordnet, dessen freies Ende in der Ausgangsstellung des Münzschiebers (Fig. 3) in einen Einschnitt 57 der Kurbelscheibe 46 einfällt. Die Ausgangsstellung des Münzschiebers 42 wird mit Hilfe des Schaltarmes 58 eines auf der Abdeckplatte 43 angebrachten Mikroschalters 59 überwacht. Weiterhin ist auf der Abdeckplatte 43 ein federnder Niederhalter 60 befestigt, dessen freies, gebogenes Ende oberhalb des Münzstapelrohres 2 vor den Überleitkanal 12 in den Verschiebeweg des Münzschiebers 42 eingreift.

An den dem Überleitkanal 12 nachgeordneten Auffangtrichter 13 schließt sich der Münzführungskanal 61 der Verteilerweiche 6 an. An seinem unteren Ende besitzt der Münzführungskanal 61 seitlich gegenüberliegende Münz-Austrittsschlitze 62, von denen der eine einer im Automaten untergebrachten Geldkassette und der andere einer an der Frontseite des Automaten angebrachten Auszahlschale zugeordnet ist. Mit Hilfe eines in dem Münzführungskanal 61 schwenkbeweglich gelagerten Verstellhebels 63 der Verteilerweiche 6 kann der eine oder der andere Münz-Austrittsschlitz 62 geschlossen werden, so daß die Münzen 4 entweder in die Geldkassette oder die Auszahlschale fallen. Der Verstellhebel 63 ist über einen sich durch ein Langloch 64 des Münzführungskanals 61 erstreckenden Zapfen 65 mit einem nicht dargestellten, an dem Mikroprozeßrechner des Automaten angeschlossenen Elektromagneten verbunden, wodurch der Verstellhebel 63 entsprechend dem eingegebenen Programm des Mikroprozeßrechners verschwenkt werden kann, d.h. beim Zwischenspeicher-Betrieb des Münzstapelrohres 2 (Unterbrechung des Einzahlvorganges) und beim Auszahl-Betrieb des Münzstapelrohres 2 (Gewinn, Wechelgeld- oder Restgeld-Ausgabe) werden die Münzen in die Auszahlschale und beim Überlauf-Betrieb des Münzstapelrohres 2 (Übersteigung einer festgelegten Münzfüllhöhe im Münzstapelrohr) in die Geldkassette überführt. Alternativ hierzu ist es auch möglich, die Verteilerweiche 6 als laufrichtungsumschaltbares Transportband 115, wie es in den Fig. 12 und 13 dargestellt ist, auszuführen. Dem über eine Antriebsrolle 116 und eine Umlenkrolle 117 gelegten Transportband 115 ist an einem Ende die Geldkassette 118 und am anderen Ende die Auszahlschale 119 zugeordnet.

Bei den in den Fig. 7 bis 10 und 13 bis 17 dargestellten alternativen Ausführungsformen der Verfahreinrichtung 5 für den Münzstapel innerhalb des Münzstapelrohres 2 ist der Entnahmeeinrichtung 3 jeweils ein gesonderter, mit der Achse 49 der Kurbelscheibe 46 des Kurbeltriebs 41 gekoppelter Antriebsmotor 120 zugeordnet, wobei dann selbstverständlich keine Verbindung mit der Verfahreinrichtung 5 über eine Freilaufkupplung 40 besteht. Um bei diesen Ausführungsbeispielen das Vorhandensein einer Münze 4 in dem Verschiebeweg des Münzschiebers 42 festzustellen und dann die Entnahmeeinrichtung 3 in Tätigkeit zu setzen, kann oberhalb des Münzstapelrohres 2 der Schaltarm eines Mikroschalters in den Verschiebeweg des Münzschiebers 42 eingreifen.

Das in den Fig. 7 bis 10 veranschaulichte, als kompakte Baueinheit ausgeführte Münz-Modul besitzt ein U-förmiges Gehäuse 121, zwischen dessen Flanschen 122, 123 sich das Münzstapelrohr 2 erstreckt. Zwischen den unteren Flanschen 123 ist die Verfahreinrichtung 5 für den Münzstapel und zwischen den oberen Flanschen 122 die Entnahmeeinrichtung 3 für die oberste Münze aus dem Münzstapelrohr 2 untergebracht. Die Verfahreinrichtung 5 ist in diesem Falle als Stahlflachband-Antrieb 77 ausgebildet. Das Stahlflachband 78 verläuft mittig von der Unterseite des Kolbens 18 aus zu einer Umlenkrolle 79, die in einer das Münzstapelrohr 2 am unteren Ende abstützenden Halterung 80 untergebracht ist. Der durch die Umlenkrolle 79 umgelenkte Teil des Stahlflachbandes 78 verläuft außerhalb des Münzstapelrohres 2 schräg aufwärts und ist an seinem freien Ende mit einem Gleitschuh 124 versehen, der bei entsprechend tiefer Stellung des Kolbens 18 an der Rückwand des Gehäuses 121 gleitet. Der Umlenkrolle 79 sind drei Andrückrollen 82 für das Stahlflachband 78 zugeordnet. Die Achse 125 der Umlenkrolle 79 ist über ein Zahnradgetriebe 126 und ein Schneckenradgetriebe 127 mit einem Antriebsmotor 128 verbunden. Der Antriebsmotor 128 stützt sich auf einer Tragplatte 129 ab. Die das Schneckenrad 130 des Schneckenradgetriebes 127 und ein Zahnrad 131 des Zahnradgetriebes 126 aufnehmende Achse 132 trägt des weiteren ein Lochkranz-Rad 133, das in einem Positionsimpulse erzeugenden Gabelkoppeler 134 läuft, der über eine Winkelhalterung 135 an der Tragplatte 129 befestigt ist. Ein weiterer Gabelkoppler 136 ist an der Halterung 80 für das Münzstapelrohr 2 befestigt, in den ein an der Unterseite des Kolbens 18 angeformter Steg 137 in der unteren Endstellung des Kolbens 18 eintaucht.

Die im oberen Teil des Gehäuses 121 untergebrachte Entnahmeeinrichtung 3 wird durch ein Unterteil 138 und durch ein durch einen Deckel 139 geschlossenes Oberteil 140 gehalten. Der Münzschieber 42 der Entnahmeeinrichtung 3 ist über einen Kurbeltrieb 41 und ein Schneckengetriebe 141 mit dem Antriebsmotor 120 verbunden. Der Münzschieber 42 besitzt endseitig eine querverlaufende Nut 142, in die gleitbeweglich der Kurbelzapfen 143 der Kurbelscheibe 46 des Kurbeltriebs 41 eingreift Auf der Oberseite weist der Münzschieber einen Längssteg 144 auf, der mit einem an einer Leiterplatte 145 befestigten Gabelkoppler 146 derart zusammenwirkt, daß die Ausgangsstellung des Münzschiebers 42 kontrollierbar ist. Die Leiterplatte 145 stützt sich über gegenüberliegende Halterungen 147 auf dem Oberteil 140 ab. Oberhalb des Münzstapelrohres 2 ninimt das Oberteil 140 einen gleitbeweglichen Stößel 148 auf, der mit seinem abgeschrägten, unteren Ende in den Verschiebeweg des Münzschiebers 42 eingreift. Dem Stößel 148 ist ein federbelasteter Schwenkhebel 149 zugeordnet, dessen freies Ende mit einem auf der Leiterplatte 145 befestigten Gabelkoppler 150 zusammenwirkt. Dem Münzausgabebereich ist ein als Lichtschranke 151 ausgebildeter Münzdurchlauferkenner zugeordnet. Im übrigen ist der Münzschieber 42 mit mehreren parallel zueinander verlaufenden Verstärkungsrippen 152 auf der Oberseite versehen.

Die in den Fig. 13 und 14 gezeigte Alternativausführung der Verfahreinrichtung 5 entspricht im wesentlichen der Verfahreinrichtung nach den Fig. 7 bis 10, wobei lediglich anstelle eines Stahlflachband-Antriebes 77 ein Schraubenfeder-Antrieb 83 zur Anwendung kommt, d.h. in diesem Falle ist das Stahlflachband 78 durch eine Schraubenfeder 84 ersetzt.

Bei der in den Fig. 15 und 16 veranschaulichten Aternative der Verfahreinrichtung 5 ist diese als Riemen-Antrieb 85 ausgeführt, der zwei gegenüberliegende, parallel zum Münzstapelrohr 2 verlaufende Endlos-Riemen 86 umfaßt. Unterhalb einer das Münzstapelrohr 2 am unteren Ende tragenden Halteplatte 87 befinden sich die auf einer gemeinsamen Achse 88 drehfest angeordneten Antriebsrollen 89 für die Endlos-Riemen 86. Die in einem das Münzstapelrohr 2 und den gesamten Riemenantrieb umschließenden Gehäuse 90 gelagerte Achse 88 trägt ein Zahnrad 91, das mit dem Ritzel 92 eines von der Halteplatte 87 aufgenommenen, drehrichtungsumschaltbaren Antriebsmotor 93 kämmt. Die an dem Gehäuse 90 befestigte Halteplatte 87 weist entsprechende Durchbrechungen für die Endlos-Riemen 86 und für die das Ritzel 92 tragende Welle 94 des Antriebsmotors 93 auf. Innerhalb des Gehäuses 90 sind im oberen Bereich des Münzstapelrohres 2 auf an dem Gehäuse 90 befestigten Achsen 95 die Umlenkrollen 96 für die Endlos-Riemen 86 gelagert. Zwei gegenüberliegende, an den Endlos-Riemen 86 befestigte Halterungen 97 tragen den den Münzstapel abstützenden Kolben 18, wobei sich die Halterung 97 jeweils durch einen entsprechenden Längsschlitz 98 im Münzstapelrohr 2 zu dem Kolben 18 hin erstrecken. In Abhängigkeit von der Drehrichtung des Antriebsmotors 93 bewegt sich der Kolben aufwärts oder abwärts.

Bei der in Fig. 17 veranschaulichten Alternativausführung der Verfahreinrichtung 5 ist diese als Seil-Antrieb 99 ausgebildet. Hierbei ist das Seil 100 des Seil-Antriebes 99 über eine mit einem nicht dargestellten, drehrichtungsumschaltbaren Antriebsmotor gekoppelte Umschlingungsrolle 101 geführt. Der von der seitlich neben dem Münzstapelrohr 2 angeordneten Umschlingungsrolle 101 nach oben abgehende Seiltrum 102 verläuft über eine Unilenkrolle 103 im oberen Bereich des Münzstapelrohres 2, zwei gegenüberliegende, obere Umlenkrollen 104 am den Münzstapel tragenden Kolben 18 und eine weitere Umlenkrolle 105, die der Umlenkrolle 103 gegenüberliegt, zu einer Befestigungsstelle 106. Das Ende des Seiltrums 102 ist über eine Zugfeder 107 an die Befestigungsstelle 106 angeschlossen. Der von der Umschlingungsrolle 101 nach unten abgehende Seiltrum 108 verläuft über eine untere Umlenkrolle 109 im unteren Bereich des Münzstapelrohres 2, zwei gegenüberliegende, untere Umlenkrollen 110 am Kolben 18 und eine weitere Umlenkrolle 111, die der Umlenkrolle 109 gegenüberliegt, zu einer Befestigungsstelle 112. Zwischen der Befestigungsstelle 112 und dem Ende des Seiltrum 108 befindet sich eine Zugfeder 113. Die an dem Kolben 18 angebrachten Umlenkrollen 104 und 110 erstrecken sich durch entsprechende, gegenüberliegende Längsschlitze 114 im Münzstapelrohr 2. Je nachdem, welche Drehrichtung die Umschlingungsrolle 101 einnimmt, bewegt sich der Kolben 18 auf oder ab.

Bei der in Fig. 18 gezeigten Darstellung sind mehrere, jeweils in dem Gehäuse 121 untergebrachte Münz-Module 152 auswechselbar nebeneinanderliegend in einem Automatengehäuse 153 angeordnet. Die der Ausgabe-Ebene 154 der Münz-Module 152 zugeordnete Verteilerweiche 6 ist als laufrichtungsumschaltbares, endloses Transportband 155 ausgebildet, das mit einem endlosen Hubband 156 für den Transport der Münzen 4 zu einer im oberen Bereich des Automatengehäuses 153 vorgesehenen Auszahlschale 157 in Wirkverbindung steht. Das auf seiner Oberseite im bestimmten Abstand zueinanderliegende Querstege 152 aufweisende Hubband 156 ist zum einen über eine im Bereich der Münz-Module 152 liegende Antriebsrolle 159 und zum anderen über eine Umlenkrolle 160 gelegt, die im Bereich eines Auffangtrichters 161 oberhalb der Auszahlschale 157 angeordnet ist und die Abwurfstelle für die Münzen 4 bildet. Dem Untertrum 162 des Hubbandes 156 ist eine Spannrolle 163 zugeordnet. Das über dem Hubband 156 auf die Antriebsrolle 159 aufgelegte Transportband 155 ist derart über Umlenkrollen 163 geführt, daß es in Abhängigkeit von seiner Laufrichtung die von den Münz-Modulen 152 ausgegebenen Münzen 4 entweder unmittelbar in die unterhalb der Ausgabeebene 154 der Münz-Module 152 liegende Geldkassette 164 befördert oder im Bereich der Antriebsrolle 159 auf das Hubband 156 überführt und die Münzen 4 auf dem Obertrum 165 des Hubbandes 156 niederdrückt. Der Doppel-Pfeil 166 deutet die gegenläufigen Beförderungsrichtungen des Transportbandes 155 an.

## Patentansprüche

1. Selbstkassierender Automat mit einem Münzprüfer nachgeschalteten, münzwertindividuellen Münzstapelrohren (2), denen jeweils eine Entnahmeeinrichtung (3) für die oberste Münze aus den Münzstapelrohren (2) und eine Verfahreinrichtung (5) für den Münzstapel innerhalb des Münzstapelrohres (2) zugeordnet ist, wobei jedes Münzstapelrohr (2) die Funktion eines Münz-Zwischenspeichers mit der Kapazität einer bestimmten Münzfüllhöhe, eines Münz-Auszahlspeichers und eines Münz-Überlaufspeichers bei einer festgelegten Füllhöhe übernimmt, der Entnahmestelle der Entnahmeeinrichtung (3) eine steuerbare Verteilerweiche (6) nachgeschaltet ist, die die von der Entnahmeeinrichtung ausgeschobenen Münzen (4) beim Zwischenspeicher-Betrieb in eine Auszahlschale (119, 157), beim Auszahl-Betrieb in die Auszahlschale (119, 157) und beim Überlauf-Betrieb in eine Geldkassette (118, 164) weiterleitet, und dem Münzstapelrohr (2) für die Bestimmung seiner exakten Füllmenge im Münzeingabe- und Münzausgabebereich jeweils ein mit dem den gesamten Funktionsablauf des Automaten steuernden Mikroprozeßrechner verbundener Münzdurchlauferkenner (8,11) zugeordnet ist, dadurch gekennzeichnet, daß die Verfahreinrichtung (5) entweder
- einen Spindel-Antrieb (19) mit einem neben dem Münzstapelrohr (2) angeordneten Gewindestab (20),
- einen Stahlflachband-Antrieb (77) mit einem neben dem Münzstapelrohr (2) angeordneten Stahlflachband (78),
- einen Schraubenfeder-Antrieb (83) mit einer neben dem Münzstapelrohr (2) angeordneten Schraubenfeder(84),
- einen Riemen-Antrieb (85) mit neben dem Münzstapelrohr (2) angeordneten Endlos-Riemen (86) oder
- einen Seil-Antrieb (99) mit einem neben dem Münzstapelrohr (2) angeordneten Seil (100) umfaßt.

2. Selbstkassierender Automat nach Anspruch 1, dadurch gekennzeichnet, daß die Verfahreinrichtung (5) und die Entnahmeeinrichtung (3) über einen gemeinsamen Antriebsmotor (24) betätigbar sind.

3. Selbstkassierender Automat nach Anspruch 1, dadurch gekennzeichnet, daß der Verfahreinrichtung (5) und der Entnahmeeinrichtung (3) jeweils ein gesonderter Antriebsmotor (128 bzw. 120) zugeordnet ist

4. Selbstkassierender Automat nach einem oder mehreren der Ansprüche 1 bis 3, dadurch gekennzeichnet, daß bei einer Ausbildung der Verfahreinrichtung (5) als Stahlflachband-Anbieb (77) das Stahlflachband (78) von einem den Münzstapel abstützenden Kolben (18) aus über eine in einer das seitlich vollständig geschlosene Munzstapelrohr (2) am unteren Ende abstützenden Halterung (80) gelagerten, drehrichtungsumschaltbaren angetriebenen Umlenkrolle (79) nach außerhalb des Münzstapelrohres (2) aufwärts geführt ist.

5. Selbstkassierender Automat nach Anspruch 4, dadurch gekennzeichnet, daß der Umlenkrolle (79) zwei gegenüberliegende Andrückrollen (82) für das Stahlflachband (78) zugeordnet sind.

6. Selbstkassierender Automat nach den Ansprüchen 4 und 5, dadurch gekennzeichnet, daß die Achse (125) der Umlenkrolle (79) über ein Zahnradgetriebe (126) und ein Schneckenradgetriebe (127) mit dem Antriebsmotor (128) verbunden ist.

7. Selbstkassierender Automat nach einem oder mehreren der Ansprüche 4 bis 6, dadurch gekennzeichnet, daß die das Schneckenrad (130) des Schneckenradgetriebes (127) aufnehmende Achse (132) ein Lochkranz-Rad (133) trägt, das in einem Positionsimpulse erzeugenden Gabelkoppler (134) läuft

8. Selbstkassierender Automat nach einem oder mehreren der Ansprüche 4 bis 7, dadurch gekennzeichnet, daß die Halterung (80) für das Münzstapelrohr (2) einen Gabelkoppler (129) aufweist, in den ein an der Unterseite des Kolbens (18) angeformter Steg (137) in der unteren Endstellung des Kolbens (18) eintaucht.

9. Selbstkassierender Automat nach einem oder mehreren der Ansprüche 4 bis 8, dadurch gekennzeichnet, daß sich das Münzstapelrohr (2) zwischen den Flanschen (122, 123) eines U-förmigen Gehäuses (121) erstreckt, wobei zwischen den unteren Flanschen (123) die Verfahreinrichtung (5) für das Stahlflachband (78) und zwischen den oberen Flanschen (123) die Entnahmeeinrichtung (3) für die oberste Münze aus dem MÜnzstapelrohr (2) untergebracht ist.

10. Selbstkassierender Automat nach einem oder mehreren der Ansprüche 4 bis 9, dadurch gekennzeichnet, daß die Entnahmeeinrichtung (3) einen Münzschieber (42) umfaßt, der über einen Kurbeltrieb (41) und ein Schneckengetriebe (141) mit einem Antriebsmotor (120) verbunden ist.

11. Selbstkassierender Automat nach einem oder mehreren der Ansprüche 4 bis 10, dadurch gekennzeichnet, daß der Münzschieber (42) endseitig eine querverlaufende Nut (142) aufweist, in die gleitbeweglich der Kurbelzapfen (143) der Kurbelscheibe (46) des Kurbeltriebs (41) eingreift.

12. Selbstkassierender Automat nach einem oder mehreren der Ansprüche 4 bis 11, dadurch gekennzeichnet, daß der Münzschieber (42) auf seiner Oberseite einen Längssteg (144) aufweist, der mit einem an einer Leiterplatte (145) befestigten Gabelkoppler (146) derart zusammenwirkt, daß die Ausgangsstellung des Münzschiebers (42) kontrollierbar ist.

13. Selbstkassierender Automat nach einem oder mehreren der Ansprüche 4 bis 12, dadurch gekennzeichnet, daß oberhalb des Munzstapelrohres (2) ein gleitbeweglicher Stößel (148) in den Verschiebeweg des Münzschiebers (42) eingreift, dem ein federbelasteter Schwenkhebel (149) zugeordnet ist, dessen freies Ende mit einem auf der Leiterplatte (145) befestigten Gabelkoppler (150) zusammenwirkt

14. Selbstkassierender Automat nach einem oder mehreren der Ansprüche 4 bis 12, dadurch gekennzeichnet, daß oberhalb des Munzstapelrohres (2) der Schaltarm eines Mikroschalters in den Verschiebeweg des Münzschiebers (42) eingreift

15. Selbstkassierender Automatnach einem oder mehreren der Ansprüche 1 bis 14, dadurch gekennzeichnet, daß dem Münzausgabebereich ein als Uchtschranke (151) ausgebildeter Münzdurchlauferkenner zugeordnet ist

16. Selbstkassierender Automat nach den Ansprüchen 1 und 2, dadurch gekennzeichnet, daß der gemeinsame Antriebsmotor (24) für die Verfahreinrichtung (5) und die Entnahmeeinrichtung (3) drehrichtungsumschaltbar ausgebildet ist, und die Verfahreinrichtung (5) über eine Freilaufkupplung (40) derart drehrichtungsabhängig mit der Entnahmeeinrichtung (2) verbunden ist, daß diese nur bei einer Aufwärtsbewegung eines den Münzstapel abstützenden Kolbens (18) der Verfahreinrichtung (5) in Tätigkeit gesetzt ist.

17. Selbstkassierender Automat nach einem oder mehreren der Ansprüche 1, 2 und 16, dadurch gekennzeichnet, daß die als Spindel-Antrieb (19) ausgebildete Verfahreinrichtung (5) einen parallel zu dem Münzstapelrohr (2) verlaufenden, am unteren Ende über ein Getriebe (22, 25) mit dem gemeinsamen Antriebsmotor (24) für die Verfahr- (5) und die Entnahmeeinrichtung (3) gekoppelten Gewindestab (20) aufweist, auf dem eine sich durch einen Längsschlitz (27) des Münzstapelrohres (2) erstreckende Halterung (26) für den Kolben (18) mittels einer Gewindedurchgangsbohrung (29) gelagert ist.

18. Selbstkassierender Automat nach einem oder mehreren der Ansprüche 1, 2 und 16, 17, dadurch gekennzeichnet, daß die Halterung (26) an der dem Kolben (18) gegenüberliegenden Seite gleitbeweglich eine parallel zu dem Gewindestab (20) verlaufende Führungsstange (36) umgreift.

19. Selbstkassierender Automat nach einem oder mehreren der Ansprüche 1, 2 und 16 bis 18, dadurch ge-kennzeichnet, daß der Kolben (18) druckfederbeaufschlagt gleitbeweglich in seiner Halterung (26) geführt ist.

20. Selbstkassierender Automat nach einem oder mehreren der Ansprüche 1, 2 und 16 bis 19, dadurch gekennzeichnet, daß das obere Ende des Gewindestabes (20) der Verfahreinrichtung (5) über ein Getriebe (39) und die formschlüssig arbeitende Freilaufkupplung (40) mit einem einen Münzschieber (42) beaufschlagenden Kurbeltrieb (41) der Entnahmeeinrichtung (3) in Verbindung steht.

21. Selbstkassierender Automat nach einem oder mehreren der Ansprüche 1, 2 und 16 bis 20, dadurch gekennzeichnet, daß der Formschluß der Freilaufkupplung (40) über zwei an ihren gegenüberliegenden Flächen mehrere keilförmige Erhebungen (54) aufweisende Scheiben (53, 55) erfolgt, wobei die Erhebungen (54) der Scheiben (53, 55) ineinandergreifen.

22. Selbstkassierender Automat nach einem oder mehreren der Ansprüche 1, 2 und 16 bis 21, dadurch gekennzeichnet, daß am oberen Ende des Gewindestabes (20) ein Zahnrad (51) befestigt ist, das mit einem auf der Achse (49) der Kurbelscheibe (46) des Kurbeltriebes (41) drehbeweglichen und federbelastet längsverschieblichen Zahnrad (50) kämmt, auf dem die eine Scheibe (53) der Freilaufkupplung (40) drehfest angeordnet ist, während die andere Scheibe (55) der Freilaufkupplung (40) auf der Achse (49) der Kurbelscheibe (46) fest angebracht ist.

23. Selbstkassierender Automat nach einem oder mehreren der Ansprüche 1, 2 und 16 bis 22, dadurch gekennzeichnet, daß der Kurbelscheibe (46) des Kurbeltriebs (41) seitlich ein federnder Schleifarin (56) zugeordnet ist, der in der Ausgangsstellung des Schiebers (42) in einen Einschnitt (57) der Kurbelscheibe (46) einfällt.

24. Selbstkassierender Automat nach einem oder mehreren der Ansprüche 1, 2 und 16 bis 23, dadurch gekennzeichnet, daß die Ausgangsstellung des Münzschiebers (42) durch einen Mikroschalter (59) kontrollierbar ist.

25. Selbstkassierender Automat nach einem oder mehreren der Ansprüche 1, 2 und 16 bis 24, dadurch gekennzeichnet, daß der den Kolben (18) tragenden Halterung (26) zum einen in der oberen Endposition des Kolbens (18) und zum anderen in der unteren, von der gewünschten Füllmenge des Münzstapelrohres (2) abhängigen Endposition des Kolbens (18) jeweils ein Enderkennungs-Schalter (37 bzw. 38) zugeordnet ist.

26. Selbstkassierender Automat nach einem oder mehreren der Ansprüche 1, 2 und 16 bis 25, dadurch gekennzeichnet, daß oberhalb des Münzstapelrohres (2) vor dem sich an das Münzstapelrohr (2) anschließenden Überleitkanal (12) zu dem Auffangtrichter (13) der Verteilerweiche (6) ein federndern Niederhalter (60) in den Verschiebeweg des Münzschiebers (42) eingreift.

27. Selbstkassierender Automat nach einem oder mehreren der Ansprüche 1 bis 26, dadurch gekennzeichnet, daß die Verteilerweiche (6) einen Verstellhebel (63) aufweist, der mit einem von einem Mikroprozeßrechner beaufschlagten Elektromagneten gekoppelt ist.

28. Selbstkassierender Automat nach einem oder mehreren der Ansprüche 1 bis 26, dadurch gekennzeichnet, daß die Verteilerweiche (6) als angetriebenes, laufrichtungsumschaltbares Transportband (115) ausgebildet ist, dem am einen Ende eine Auszahlschale (119) und am anderen Ende eine Geldkassette (118) zugeordnet ist.

29. Selbstkassierender Automat nach einem oder mehreren der Ansprüche 1 bis 28, dadurch gekennzeichnet, daß das Münzstapelrohr (2) über einen Münzdurchlaufkanal (1) mit einem Münzprüfer in Verbindung steht, wobei der Münzdurchlaufkanal (1) mit einer Münzauffüllöffnung (9), der ein Münzdurchlauferkenner (10) nachgeordnet ist, versehen ist.

30. Selbstkassierender Automat nach einem oder mehreren der Ansprüche 1 bis 29, dadurch gekennzeichnet, daß der Münzdurchlaufkanal (1) eine Haube (14) aufweist, die den Münzeingabe- und Münzausgabereich des Münzstapelrohres (2) vollständig abdeckt.

31. Selbstkassierender Automat nach einem oder mehreren der Ansprüche 1 bis 30, dadurch gekennzeichnet, daß bei einer Ausbildung der Verfahreinrichtung (5) als Schraubenfeder-Antrieb (83) die Schraubenfeder (84) von dem Kolben (18) aus über eine in einer das Münzstapelrohr (2) am unteren Ende abstützenden Halterung (80) gelagerten, drehrichtungsumschaltbar angetriebenen Umlenkrolle (79) nach außerhalb des Münzstapelrohres (2) parallel zu diesem geführt ist.

32. Selbstkassierender Automat nach Anspruch 31, dadurch gekennzeichnet, daß der Umlenkrolle (79) zwei gegenüberliegende Andrückrollen (82) für die Schraubenfeder (84) zugeordnet sind.

33. Selbstkassierender Automat nach den Ansprüche 31 und 32, dadurch gekennzeichnet, daß an der Außenseite des Münzstapelrohres (2) mindestens eine Führung (81) für die Schraubenfeder (84) angeordnet ist.

34. Selbstkassierender Automat nach einem oder mehreren der Ansprüche 1 bis 30, dadurch gekennzeichnet, daß die als Riemen-Antrieb (85) ausgebildete Verfahreinrichtung (5) zwei gegenüberliegende, parallel zu dem Münzstapelrohr (2) verlaufende Endlos-Riemen (86) umfaßt, an denen jeweils eine, sich durch einen Längsschlitz (98) in dem Münzstapelrohr (2) erstreckende Halterung (97) für den Kolben (18) befestigt ist, wobei die Antriebsrollen (89) der Endlos-Riemen (86) unterhalb des Münzstapelrohres (2) auf einer gemeinsamen, über ein Getriebe (91, 92) mit einem separaten, drehrichtungsumschaltbaren Anbiebsmotor (93) verbundenen Achse (88) angebracht sind.

35. Selbstkassierender Automat nach Anspruch 34, dadurch gekennzeichnet, daß das Münzstapelrohr (2) und die als Riemen-Antrieb (85) ausgebildete Verfahreinrichtung (5) in einem gemeinsamen, geschlossenen Gehäuse (90) untergebracht sind.

36. Selbstkassierender Automat nach einem oder mehreren der Ansprüche 1 bis 30, dadurch gekennzeichnet, daß bei einer Ausbildung der Verfahreinrichtung (5) als Seil-Antrieb (99) das Seil (100) über eine drehrichtungsumschaltbar angetriebene Umschlingungsrolle (101) geführt ist, wobei der eine Seiltrum (102) über eine Umlenkrolle (103) am oberen Ende des Münzstapelrohres (2) zwei gegenüberliegende, obere Umlenkrollen (104) am Kolben (18) und eine weitere Umlenkrolle (105) am oberen Ende des Münzstapelrohres (2) zu einer Befestigungsstelle (106) verläuft, während der andere Seiltrum (108) über eine Umlenkrolle (109) am unteren Ende des Münzstapelrohres (2), zwei gegenüberliegende, untere Umlenkrollen (110) am Kolben (18) und eine weitere Umlenkrolle (111) am unteren Ende des Münzstapelrohres (2) zu einer Befestigungsstelle (112) verläuft.

37. Selbstkassierender Automat nach Anspruch 36, dadurch gekennzeichnet, daß die Seilenden jeweils über eine Zugfeder (107 bzw. 113) mit der zugehörigen Befestigungsstelle (106 bzw. 112) verbunden sind.

38. Selbstkassierender Automat nach einem oder mehreren derAnsprüche 1 bis 37, dadurch gekennzeichnet, daß der Verteilerweiche (6) ein Hubband (156) für den Transport der Münzen (4) zu einer im oberen Bereich des Automatengehäuses (153) vorgesehenen Auszahlschale (157) zugeordnet ist.

39. Selbstkassierender Automat nach Anspruch 38, dadurch gekennzeichnet, daß bei einer Ausbildung der Verteilerweiche (6) als laufrichtungsumschaltbares Transportband (155) sowohl dieses Transportband (155) als auch das Hubband (156) von einer gemeinsamen Antriebsrolle (159) antreibbar sind, wobei der Antrieb über einen drehrichtungsumschaltbaren Elektromotor erfolgt.

40. Selbstkassierender Automat nach den Ansprüchen 38 und 39, dadurch gekennzeichnet, daß das unmittelbar auf die Antriebsrolle (159) aufgelegte Hubband (156) über eine Umlenkrolle (160) geführt ist, die im Bereich eines oberhalb der Auszahlschale (157) angeordneten Auffangtrichters (161) liegt.

41. Selbstkassierender Automat nach einem oder mehreren der Ansprüche 38 bis 40, dadurch gekennzeichnet, daß das über dem Hubband (156) auf die Antriebsrolle (159) aufgelegte Transportband (155) derart über Umlenkrollen (163) geführt ist, daß es in Abhängigkeit von seiner Laufrichtung die von dem Münz-Modulen (152) ausgegebenen Münzen (4) entweder unmittelbar in die unterhalb der Ausgabe-Ebene (154) der Münz-Module (152) liegende Geldkassette (164) befördert oder im Bereich der Antriebsrolle (159) auf das Hubband (156) überführt und die Münzen (4) auf dem Obertrum (165) des Hubbandes (156) niederdrückt.

42. Selbstkassierender Automat nach einem oder mehreren derAnsprüche 38 bis 41, dadurch gekennzeichnet, daß das Hubband (156) auf seiner Oberseite mit in einem bestimmten Abstand zueinanderliegenden Querstegen (158) versehen ist.

## Claims

1. Automatic cash processing machine comprising coin stack tubes (2), which are individual to each value of coin and are connected downstream of coin checking devices, a respective coin removal device (3) for removal of the uppermost coin from the coin stack tubes (2) and a respective transport device (5) for each coin stack inside the coin stack tubes (2), each coin stack tube (2) assuming the function of a temporary coin store having the capacity of a predetermined coin filling height, of a coin pay-out store and of a coin overflow store at a fixed filling height, a controllable direction deflecting distributor (6) being connected downstream of the coin removal position of the removal device (3) and passing the coins (4), which have been expelled from the removal device, to a pay-out dish (119,157) during the temporary storage operation, to the pay-out dish (119,157) during the pay-out operation and to a money-box (118,164) during the overflow operation, and a respective coin identification device (8,11), which is connected to the microprocessor controlling the entire operating sequence of the automatic machine, being associated with the coin stack tube (2) for determining its exact filled-up quantity in the coin entry and coin exit areas, characterised in that the transport device (5) comprises either
- a shaft drive (19) with a threaded rod (20) arranged near to the coin stack tube (2); or
- a flat steel band drive (77) having a flat steel band (78) arranged near to the coin stack tube (2); or
- a spiral spring drive (83) having a spiral spring (84) arranged near to the coin stack tube (2) ; or
- a belt drive (85) having endless belts (86) arranged near to the coin stack tube (2); or
- a cable drive (99) having a cable (100) arranged near to the coin stack tube (2).

2. Automatic cash processing machine according to Claim 1 characterized in that the transport device (5) and the removal device (3) can be actuated by a common motor (24).

3. Automatic cash processing machine according to Claim 1 characterized in that the transport device (5) and the removal device (3) are equipped each with a separate motor (128 and 120 respectively).

4. Automatic cash processing machine according to any of Claims 1 to 3 characterized in that when the transport device is a flat steel band drive (77) the flat steel band is led from a cylinder (18) holding the coin stack, out over a bearing support (80) supporting the coin stack tube (2) at its lower end, wherein this tube being completely closed at the side, the band (78) then being guided outside the coin stack tube (2) over a rotational direction reversible guide roller (79), and upwards.

5. Automatic cash processing machine according to Claim 4 characterized in that two oppositely located pressure rollers (82) associated with the direction reversible guide roller (79) are provided for the flat steel band (78).

6. Automatic cash processing machine according to Claim 4 or 5 characterized in that the axle (125) of the direction reversing roller (79) is coupled through a toothed wheel gearing (126) and a worm wheel gearing (127) with the drive motor (128).

7. Automatic cash processing machine according to any of Claims 4 to 6 characterized in that the axle (132) carrying the worm wheel (130) of the worm wheel gearing (127) also carries a wheel (133) with a perforated rim, which passes through a pick-up fork (134) that produces position pulses.

8. Automatic cash processing machine according to any of Claims 4 to 7 characterized in that the mounting (80) for the coin stack tube (2) comprises a pick-up fork (129), in which a limb (137) formed on the underside of the piston (18) extends to the lower end position of the piston (18).

9. Automatic cash processing machine according to any of claims 4 to 8 characterized in that the coin stack tube (2) extends between the flanges (122,123) of a U-shaped housing (121); so that the transport device (5) for the flat steel band is accommodated between the lower flanges (123), and the removal device (3) for removing the uppermost coin from the coin stack tube (2) is accommodated between the upperflanges (123).

10. Automatic cash processing machine according to any of Claims 4 to 9 characterized in that the removal device (3) includes a coin slider (42), which is coupled to a driving motor (120) over an eccentric drive (41) and a worm gearing (141).

11. Automatic cash processing machine according to any of Claims 4 to 10 characterized in that the coin slider (42) comprises at its end a transverse groove (142), in which the crank pin (143) of the crank disc (46) of the eccentric drive (41) is slidingly engaged.

12. Automatic cash processing machine according to any of Claims 4 to 11 characterized in that the coin slider (42) comprises on its upper side an elongated member (144) which cooperates in such away with a pick-up fork (146) which is attached to a conductor plate (145), that the departure position of the coin slider (42) can be selected.

13. Automatic cash processing machine according to any of Claims 4 to 12 characterized in that above the coin stack tube (2), a slidable push-rod (148) is engaged in the displacement path of the coin-slider (42), with which a spring-loaded pivoted lever (149) is associated, and the free end of the lever (149) cooperates with a pick-up fork (150) attached to the conductor plate (145).

14. Automatic cash processing machine according to any of Claims 4 to 12 characterized in that above the coin stack tube (2) a switch arm of a microswitch is engaged in the displacement path of the coin slider (42).

15. Automatic cash processing machine according to any of Claims 1 to 14 characterized in that in the discharge region for the coins, a coin identification device is arranged in the form of a light endosure (151).

16. A cash processing machine according to Claim 1 or 2 characterized in that the common drive motor (24) for the transport device (5) and the removal device (3) is arranged to be reversible as to its direction of drive, and the transport device (5) is coupled with the removal device (3) through a freewheel coupling (40) dependent in such a manner on direction, that the latter is only set into action in the event of an upward movement of a piston (18) supporting the stack of coins.

17. A cash processing machine according to any of Claims 1, 2, and 16 characterized in that the transport device (5) when arranged as a shaft drive, comprises a threaded rod (20) extending parallel to the coin stack tube (2), which is coupled at its lower end through a gear box (22, 25) with the common drive motor (24) for the transport and removal devices (5 and 3), on which threaded rod (20) a mount (26) for the piston (18) extends via an elongated slot (27) of the coin stack tube (2) and is supported by means of a threaded through-hole (29).

18. Automatic cash processing machine according to Claim 1, 2 and 16 or 17 characterized in that the mount (26) engages on its side opposite to the cylinder (18) slidingly around a guide rod (36) extending parallel to the threaded rod (20).

19. Automatic cash processing machine according to any of Claims 1, 2, and 16 to 18 characterized in that the cylinder (18) is guided slidingly in its mount (26), to a contact with it through a compression spring.

20. Automatic cash processing machine according to any of Claims 1, 2, and 16 to 19 characterized in that the upper end of the threaded rod (20) of the transport device (5) is connected over a gearbox (39), and the freewheel coupling (40) is operative by shape-fitting contours and is coupled with a crank drive (41) of the removal device (3) which impacts a coin slider (42).

21. Automatic cash processing machine according to any of Claims 1, 2, and 16 to 20 characterized in that the contour-fitting feature of the freewheel coupling (40) is realized through two discs (53, 55) which have several wedge-shaped raised portions (54) on oppositely disposed surfaces, and the raised portions (54) of the discs (53, 55) engage each other.

22. Automatic cash processing machine according to Claims 1, 2 and 16 to 21, characterized in that a gear wheel (51) is fixed at the upper end of the threaded rod (20), which gear wheel (51) meshes with a gear wheel (50) that is rotatable, and longitudinally displaceable under spring loading, on the axle (49) of the crank disc (46) of the eccentric drive (41), on which latter gear wheel (50) one of the discs (53) of the freewheel coupling (40) is non-rotatably arranged, while the other of the discs (55) of the freewheel coupling (40) is fixed on the axle (49) of the crank disc (46).

23. Automatic cash processing machine according to any of Claims 1, 2 and 16 to 22, characterized in that the crank disc (46) of the crank drive (41) has associated with it and laterally of it a sprung rubbing arm (56), which at the initial position of the coin slider (42) falls into a cut-out (57) in the crank disc (46).

24. Automatic cash processing machine according to Claim 1, 2, and 16 to 23, characterized in that the initial position of of the coin slider (42) is selectable by means of a microswitch (59).

25. Automatic cash processing machine according to any of Claims 1, 2, and 16 to 24, characterized in that the mounting (26) which carries the cylinder (18) is associated with one end position-indicating switch (37) when the piston (18) is in its upper end position, and with another end position-indicating switch (38) when the piston (18) is in its lower end position; these end positions (37 and 38) being dependent on the desired filled-up quantity within the coin stack tube.

26. Automatic cash processing machine according to any of Claims 1, 2, and 16 to 25, characterized in that a resilient holding down device (60) intervenes in the displacement path of the coin slider, above the coin stack tube (2) and in front of the transfer channel (12) coupling the coin stack tube (2) to the collecting funnel (13) of the deflector distribution device (6).

27. Automatic cash processing machine according to any of Claims 1 to 26 characterized in that the distribution deflector plate (6) includes a displacement lever (63) which is coupled with an electromagnet acted upon by a counter of a microprocessor.

28. Automatic cash processing machine according to any of Claims 1 to 26, characterized in that the distribution deflector (6) is arranged as a driven direction-reversible transport belt (115) for which a pay-out bowl (119) is provided at one end and a money box (118) is provided at the other end.

29. Automatic cash processing machine according to any of Claims 1 to 28 characterized in that the coin stack tube (2) is connected through a coin transfer channel (1) with a coin checker, for which the coin transfer channel (1) is provided with a coin filling aperture (9) arranged downstream of a coin passage recorder (10).

30. Automatic cash processing machine according to any of claims 1 to 29 characterized in that the coin transfer channel (1) has a hood (14), which completely covers the coin entry and coin exit areas of the coin stack tube (2).

31. Automatic cash processing machine according to any of Claims 1 to 30 characterized in that when the transport device (5) is arranged as a spiral spring drive (83), the spiral spring (84) is led out to the exterior of and parallel to the coin stack tube (2), through a bearing in a mount (80) supporting the coin stack tube (2) at its lower end, and over a guide roller (79) which is driven in a direction which can be rotationally reversed.

32. Automatic cash processing machine according to Claim 31 characterized in that two oppositely located pressure rollers (82) for the spiral spring (84) are associated with the rotationally reversible guide roller (79).

33. Automatic cash processing machine according to Claim 31 or 32 characterized in that outside of the coin stack tube (2), there is arranged at least one guide (81) for the spiral spring (84).

34. Automatic cash processing machine according to any of Claims 1 to 30 characterized in that the transport device (5) takes the form of a belt drive (85) and comprises two endless belts (86) located oppositely to each other and parallel to the coin stack tube (2), to which belts (86) respective mounts (97) for the piston (18) are attached so as to extend through respective longitudinal slots (98) in the coin stack tube (2), and the driving rollers (89) are applied to the endless belts (86) below the coin stack tube (2) on a common axle (88), which is connected over a gearbox (91, 92) with a separate drive motor (93) which can be switched over to reverse its direction of rotation.

35. Automatic cash processing machine according to Claim 34 characterized in that the coin stack tube (2) and the transport device (5) in the form of a belt drive (85) are accommodated in the same closed housing (90).

36. Automatic cash processing machine according to any of Claims 1 to 30 characterized in that the transport device (5) takes the form of a cable drive (99) and the cable (100) is guided over a driven loop-around roller (101), the rotational direction of which can be reversed, and the one length of cable (102) passes over a guide roller (103) on the upper end of the coin stack tube (2), over two oppositely located upper guide rollers (104) on the piston, and over a further guide roller (105) on the upper end of the coin stack tube (2), to a position of attachment (106), while the other length of cable passes over a guide roller (109) at the lower end of the coin stack tube (2), over two oppositely located, lower guide rollers (110) on the piston (18), and over a further guide roller (111) at the lower end of the coin stack tube (2) to a position of attachment (112).

37. Automatic cash processing machine according to Claim 36 characterized in that the cable ends are attached over a respective tension spring (107 or 113) to its respective position of attachment (106 or 112).

38. Automatic cash processing machine according to any of Claims 1 to 37 characterized in that a lifting belt (156) is associated with the distributor deflector (6) for the transport of coins (4) to a pay-out bowl (157) which is provided at the upper part of the machine housing (153).

39. Automatic cash processing machine according to Claim 38 characterized in that the distributor deflector (6) is arranged as a transporting belt (155) which can be changed in direction of passage, and both this transport belt and also the lifting belt (156) are driven by a common drive roller (159), wherein the drive is achieved by means of a electric motor which can be reversed as to direction of rotation of drive.

40. Automatic cash processing machine according to Claim 38 or 39 characterized in that the lifting belt (156) lies directly on the driving roller (159) and is guided over a guide roller (160) which is located in the vicinity of a collecting funnel (161) arranged above the pay-out bowl (157).

41. Automatic cash processing machine according to any of Claims 38 to 40 characterized in that the transport belt (155) is located over the lifting belt (156) on the driving roller (159) and is guided over guide pulleys (163) in such a way that, depending on the direction of travel of the transport belt (155), the coins (4) that are discharged from the coin modules (152), are either directly conveyed to the money-box which is located underneath the discharge plane (154) of the coin modules (152) or are led over onto the lifting belt (156) in the vicinity of the drive roller (159), and coins (4) are pressed down on the upper run (165) of the transport belt (156).

42. A cash processing machine according to any of Claims 38 to 41 characterized in that the lifting belt (156) on its upper side is equipped with cross-pieces (158) located at a certain distance from each other.

## Revendications

1. Appareil d'encaissement automatique avec des tubes d'empilement de pièce de monnaie (2) distincts selon la valeur des pièces montés en aval d'un contrôleur de pièce, à chacun desquels est associé un dispositif de prélèvement (3) pour la pièce supérieure hors des tubes d'empilement de pièce (2), et un dispositif de déplacement (5) pour la pile de pièces à l'intérieur du tube d'empilement de pièce (2), pour chaque tube d'empilement de pièce (2) étant prise en charge la fonction d'une mémoire intermédiaire de pièce avec la capacité d'une hauteur de remplissage de pièces déterminées, une mémoire de remboursement de pièces et une mémoire de trop plein de pièces pour une hauteur de remplissage fixe, en aval du point de prélèvement du dispositif de prélèvement (3) étant monté un aiguilleur-distributeur commandable (6) qui achemine les pièces (4) glissant hors du dispositif de prélèvement dans une sébile de remboursement (119, 157) lors du fonctionnement de la mémoire intermédiaire, dans la sébile de remboursement (119, 157) lors de l'opération de remboursement et dans une cassette de monnaie (118, 164) lors du fonctionnement en trop plein, et un témoin de passage des pièces (8, 11) relié à un calculateur à microprocesseur commandant le déroulement fonctionnel de l'automate étant associé au tube d'empilement de pièce de monnaie (2) pour la détermination de sa quantité de remplissage exacte dans la zone d'entrée des pièces et de sortie des pièces respectivement, caractérisé en ce que le dispositif de déplacement (5) comprend soit
- un entraînement à broche (19) avec une tige filetée (20) disposée près du tube d'empilement de pièce (2),
- un entraînement à ruban en acier (77) avec un ruban en acier (78) disposé près du tube d'empilement de pièce (2),
- un entraînement à ressort hélicoïdal (83) avec un ressort cylindrique (84) disposé près du tube d'empilement de pièce (2),
- un entraînement à courroie (85) avec une courroie sans fin (86) disposée près du tube d'empilement de pièce (2) ou
- un entraînement à câble (99) avec un câble (100) disposé près du tube d'empilement de pièce (2).

2. Appareil d'encaissement automatique selon la revendication 1, caractérisé en ce que le dispositif de déplacement (5) et le dispositif de prélèvement (3) peuvent être actionnés par un moteur d'entraînement commun (24).

3. Appareil d'encaissement automatique selon la revendication 1, caractérisé en ce que des moteurs d'entraînement (128, respectivement 120) séparés sont associés respectivement au dispositif de déplacement (5) et au dispositif de prélèvement (3).

4. Appareil d'encaissement automatique selon l'une ou plusieurs des revendications 1 à 3, caractérisé en ce que dans une réalisation du dispositif de déplacement (5) comme entraînement à ruban en acier (77) le ruban en acier (78) est conduit vers le haut vers l'extérieur du tube d'empilement de pièce (2) à partir d'un piston (18) soutenant la pile de place par l'intermédiaire d'une poulie de renvoi (79) dont le sens de rotation est commandée, montée dans un support (80) soutenant à l'extrémité inférieure le tube d'empilement de pièce (2) entièrement fermé latéralement.

5. Appareil d'encaissement automatique selon la revendication 4, caractérisé en ce qu'à la poulie de renvoi (79) sont associés deux rouleaux de pression opposés (82) pour le ruban en acier (78).

6. Appareil d'encaissement automatique selon les revendications 4 et 5, caractérisé en ce que l'axe (125) de la poulie de renvoi (79) est relié au moteur d'entraînement (128) par l'intermédiaire d'un engrenage à roue dentée (126) et d'un engrenage à vis sans fin (127).

7. Appareil d'encaissement automatique selon l'une ou plusieurs des revendications 4 à 6, caractérisé en ce que l'axe (132) recevant la roue (130) de l'engrenage à vis sans fin (127) porte une roue à couronne perforée (133) qui tourne dans un coupleur à fourche (134) produisant des impulsions de position.

8. Appareil d'encaissement automatique selon l'une ou plusieurs des revendications 4 à 7, caractérisé en ce que le support (80) pour le tube d'empilement de pièce (2) comprend un coupleur à fourche (129) dans lequel une traverse (137) formée sur le côté inférieur du piston (18) plonge à la position extrême inférieure du piston (18).

9. Appareil d'encaissement automatique selon l'une ou plusieurs des revendications 4 à 8, caractérisé en ce que le tube d'empilement de pièce (2) s'étend entre les branches (122, 123) d'un bâti en forme de U (121), le dispositif de déplacement (5) pour le ruban en acier (78) étant logé entre les branches inférieures (123) et le dispositif de prélèvement (3) pour la pièce supérieure hors du tube d'empilement de pièce (2) entre les branches supérieures (123).

10. Appareil d'encaissement automatique selon l'une ou plusieurs des revendications 4 à 9, caractérisé en ce que le dispositif de prélèvement (3) comprend un coulisseau à pièce (42) qui est reliée au moteur d'entraînement (120) par l'intermédiaire d'un entraînement à manivelle (41) et d'un engrenage à vis sans fin (141).

11. Appareil d'encaissement automatique selon l'une ou plusieurs des revendications 4 à 10, caractérisé en ce que le coulisseau à pièce (42) présente en extrémité une rainure transversale (142) dans laquelle s'engage à glissement le maneton de manivelle (143) du disque de manivelle (46) de l'entraînement à manivelle (41).

12. Appareil d'encaissement automatique selon l'une ou plusieurs des revendications 4 à 11, caractérisé en ce que le coulisseau à pièce (42) présente sur son côté supérieur un longeron (144) qui coopère avec un coupleur à fourche (146) fixé sur une plaquette (145) de sorte que la position initiale du coulisseau à pièce (42) peut être contrôlée.

13. Appareil d'encaissement automatique selon l'une ou plusieurs des revendications 4 à 12, caractérisé en ce que au-dessus du tube d'empilement de pièce (2) s'engage dans la trajectoire de déplacement du coulisseau à pièce (42) un poussoir coulissant (148) auquel est associé un levier pivotant rappelé élastiquement (149), dont l'extrémité libre coopère avec un coupleur à fourche (150) fixé sur la plaquette (145).

14. Appareil d'encaissement automatique selon l'une ou plusieurs des revendications 4 à 12, caractérisé en ce que le bras de commutation d'un commutateur miniature s'engage dans la trajectoire de déplacement du coulisseau à pièce (42).

15. Appareil d'encaissement automatique selon l'une ou plusieurs des revendications 1 à 14, caractérisé en ce qu'un témoin de passage des pièces conçu comme une cellule photoélectrique (151) est associé à la zone de sortie de pièce.

16. Appareil d'encaissement automatique selon les revendications 1 et 2, caractérisé en ce que le moteur d'entraînement commun (24) pour le dispositif de déplacement (5) et le dispositif de prélèvement (3) est conçu avec inversion de sens de rotation, et le dispositif de déplacement (5) est relié en dépendance du sens de rotation au dispositif de prélèvement (2) par l'intermédiaire d'un accouplement à roue libre (40) de sorte que celui-ci n'est mis en mouvement que lors d'un mouvement vers le haut d'un piston (18) soutenant la pile de pièces du dispositif de déplacement (5).

17. Appareil d'encaissement automatique selon l'une ou plusieurs des revendications 1, 2 et 16, caractérisé en ce que le dispositif de déplacement (5) conçu comme un entraînement à broche (19) présente une tige filetée (20) disposée parallèle au tube d'empilement de pièce (2), couplée à l'extrémité inférieure par l'intermédiaire d'un engrenage (22, 25) au moteur d'entraînement commun (24) pour le dispositif de déplacement (5) et de prélèvement (3), sur laquelle un support (26) pour le piston (18) s'étendant à travers une fente longitudinale (27) du tube d'empilement de pièce (2) est monté au moyen d'un alésage taraudé traversier (29).

18. Appareil d'encaissement automatique selon l'une ou plusieurs des revendications 1, 2 et 16, 17, caractérisé en ce que le support (26) entoure à coulissement sur le coté opposé au piston (18) une tige de guidage (36) disposée parallèle à la tige filetée (20).

19. Appareil d'encaissement automatique selon l'une ou plusieurs des revendications 1, 2 et 16 à 18, caractérisé en ce que le piston (18) est guidé à rappel élastique et à coulissement dans son support (26).

20. Appareil d'encaissement automatique selon l'une ou plusieurs des revendications 1, 2 et 16 à 19, caractérisé en ce que l'extrémité supérieure de la tige filetée (20) du dispositif de déplacement (5) est par l'intermédiaire d'un engrenage (39) et de l'accouplement à roue libre (40) travaillant à engagement positif, en relation avec un entraînement à manivelle (41) sollicitant un coulisseau à pièce (42) du dispositif de prélèvement (3).

21. Appareil d'encaissement automatique selon l'une ou plusieurs des revendications 1, 2 et 16 à 20, caractérisé en ce que l'engagement positif de l'accouplement à roue libre (40) s'effectue par l'intermédiaire de deux disques (53, 55) présentant sur leurs surfaces opposées plusieurs proéminences en forme de coin (54), les proéminences (54) des disques (53, 55) s'engageant les unes dans les autres.

22. Appareil d'encaissement automatique selon l'une ou plusieurs des revendications 1, 2 et 16 à 21, caractérisé en ce qu'à l'extrémité supérieure de la tige filetée (20) est fixée une roue dentée (51) qui s'engrène avec une roue dentée (50) mobile en rotation et décalable longitudinalement par rappel élastique sur l'axe (49) du disque de manivelle (46) de l'entraînement à manivelle (41), sur lequel est disposé stationnaire en rotation l'un des disques (53) de l'accouplement à roue libre (40) alors que l'autre disque (55) de l'accouplement à roue libre (40) est disposé fixe sur l'axe (49) du disque de manivelle (46).

23. Appareil d'encaissement automatique selon l'une ou plusieurs des revendications 1, 2 et 16 à 22, caractérisé en ce qu'un bras en lame élastique (56) est disposé latéralement au disque de manivelle (46) de l'entraînement à manivelle (41), lequel s'encastre à la position initiale de la coulisse (42) dans une encoche (57) du disque de manivelle (46).

24. Appareil d'encaissement automatique selon l'une ou plusieurs des revendications 1, 2 et 16 à 23, caractérisé en ce que la position initiale du coulisseau à pièce (42) peut être contrôlée par un commutateur miniature (59).

25. Appareil d'encaissement automatique selon l'une ou plusieurs des revendications 1, 2 et 16 à 24, caractérisé en ce qu'au support (26) portant le piston (18) sont associés respectivement des commutateurs de fin de course (37 respectivement 38) d'une part à la position extrême supérieure du piston (18) et d'autre part à la position extrême inférieure du piston (18) dépendant de la quantité de remplissage souhaitée du tube d'empilement de pièce (2).

26. Appareil d'encaissement automatique selon l'une ou plusieurs des revendications 1, 2 et 16 à 25, caractérisé en ce qu'au-dessus du tube d'empilement de pièce (2), en amont du canal de transfert (12) se raccordant au tube d'empilement de pièce (2), vers la trémie de réception (13) de l'aiguilleur-distributeur (6) un abaisseur élastique (60) s'engage dans la trajectoire de déplacement du coulisseau à pièce (42).

27. Appareil d'encaissement automatique selon l'une ou plusieurs des revendications 1 à 26, caractérisé en ce que l'aiguilleur-distributeur (6) présente un levier de réglage (63) qui est couplé à un électro-aimant sollicité par un microprocesseur.

28. Appareil d'encaissement automatique selon l'une ou plusièurs des revendications 1 à 26, caractérisé en ce que l'aiguilleur-distributeur (6) est conçu comme une bande transporteuse entraînée (115) à inversion de sens de déplacement, à laquelle est associée à une extrémité une sébile de remboursement (119) et à l'autre extrémité une caisse (118).

29. Appareil d'encaissement automatique selon l'une ou plusieurs des revendications 1 à 28, caractérisé en ce que le tube d'empilement de pièce (2) est en relation avec un contrôleur de pièce par l'intermédiaire d'un canal de passage de pièce (1), le canal de passage de pièce (1) étant muni d'un orifice de remplissage de pièce (9) en aval duquel est disposé un témoin de passage de pièce (10).

30. Appareil d'encaissement automatique selon l'une ou plusieurs des revendications 1 à 29, caractérisé en ce que le canal de passage de pièce (1) présente un capot (14) qui recouvre intégralement la zone d'entrée et de sortie des pièces du tube d'empilement de pièce (2).

31. Appareil d'encaissement automatique selon l'une ou plusieurs des revendications 1 à 30, caractérisé en ce que dans une réalisation du dispositif de déplacement (5) comme entraînement à ressort hélicoïdal (83), le ressort hélicoïdal (84) est conduit depuis le piston (18) vers l'extérieur du tube d'empilement de pièce (2) parallèlement à celui-ci par l'intermédiaire d'une poulie de renvoi à inversion de sens de rotation (79) logée dans un support (80) soutenant le tube d'empilement de pièce (2) à l'extrémité inférieure.

32. Appareil d'encaissement automatique selon la revendication 31, caractérisé en ce qu'à la poulie de renvoi (79) sont associés deux rouleaux de pression opposés (82) pour le ressort hélicoïdal (84).

33. Appareil d'encaissement automatique selon les revendications 31 et 32, caractérisé en ce qu'au moins un guidage (81) pour le ressort hélicoïdal (84) est disposé sur le côté extérieur du tube d'empilement de pièce (2).

34. Appareil d'encaissement automatique selon l'une ou plusieurs des revendications 1 à 30, caractérisé en ce que le dispositif de déplacement (5) conçu comme entraînement à courroie (85) comprend deux courroies sans fin opposées (86), s'étendant parallèlement au tube d'empilement de pièce (2), sur chacune desquelles un support (97) du piston (98) s'étendant à travers une fente longitudinale (98) dans le tube d'empilement de pièce (2) est fixé pour le piston (18), les poulies d'entraînement (89) des courroies sans fin (86) étant montées au-dessous du tube d'empilement de pièce (2) sur un axe commun (88) relié à un moteur d'entraînement (93) séparé (93) à inversion de sens de rotation par l'intermédiaire d'un engrenage (91, 92).

35. Appareil d'encaissement automatique selon la revendication 34, caractérisé en ce que le tube d'empilement de pièce (2) et le dispositif de déplacement (5) conçu comme à entraînement à courroie (85) sont logés dans un boîtier commun, fermé (90).

36. Appareil d'encaissement automatique selon l'une ou plusieurs des revendications 1 à 30, caractérisé en ce que dans une réalisation du dispositif de déplacement (5) comme entraînement à câble (99), le câble (100) est conduit par l'intermédiaire d'une poulie d'enroulement entraînée (101) à inversion de sens de rotation, l'un des brins de câble (102) passant en direction d'un point de fixation (106) autour d'une poulie de renvoi (103) à l'extrémité supérieure du tube d'empilement de pièce (2), de deux poulies de renvoi supérieures opposées (104) sur le piston (18) et d'une autre poulie de renvoi (105) à l'extrémité supérieure du tube d'empilement de pièce (2), tandis que l'autre brin de câble (108) passe en direction d'un point de fixation (112) autour d'une poulie de renvoi (109) à l'extrémité inférieure du tube d'empilement de pièce (2), de deux poulies de guidage inférieures opposées (110) sur le piston (18) et une d'autre poulie de renvoi (111) sur l'extrémité inférieure du tube d'empilement de pièce (2).

37. Appareil d'encaissement automatique selon la revendication 36, caractérisé en ce que les extrémités de câble sont reliées chacune au point de fixation associé (106 respectivement 112) par l'intermédiaire d'un ressort de traction (107 respectivement 113).

38. Appareil d'encaissement automatique selon l'une ou plusieurs des revendications 1 à 37, caractérisé en ce qu'à l'aiguilleur-distributeur (6) est associée une bande élévatrice (156) pour le transport des pièces (4) à une sébile de remboursement (157) prévue dans la zone supérieure du boîtier (153) de l'appareil automatique.

39. Appareil d'encaissement automatique selon la revendication 38, caractérisé en ce que dans une réalisation de l'aiguilleur-distributeur (6) comme bande transporteuse (155) à inversion de sens de déplacement, aussi bien cette bande transporteuse (155) qu'également la bande élévatrice (156) peuvent être entraînées par une poulie d'entraînement commune (159), l'entraînement s'effectuant par l'intermédiaire d'un moteur électrique à inversion de sens de rotation.

40. Appareil d'encaissement automatique selon les revendications 38 et 39, caractérisé en ce que la bande élévatrice (156) placée immédiatement sur la poulie d'entraînement (159) est guidée par l'intermédiaire d'une poulie de renvoi (160) qui est située dans la zone d'une trémie de réception (161) disposée au-dessus de la sébile de remboursement (157).

41. Appareil d'encaissement automatique selon l'une ou plusieurs des revendications 38 à 40, caractérisé en ce que la bande transporteuse (155) placée au-dessus de la bande élévatrice (156) autour de la poulie d'entraînement (159) est guidée par l'intermédiaire de poulies de renvoi (163) de sorte qu'en fonction de son sens de déplacement, soit elle transporte les pièces (4) délivrées par le module à pièce (152) immédiatement dans la caisse (164) située au-dessous du niveau de sortie (154) du module à pièce (152), soit elle les transfère dans la zone de la poulie d'entraînement (159) sur la bande élévatrice (156) et presse les pièces (4) sur le brin supérieur (165) de la bande élévatrice (156).

42. Appareil d'encaissement automatique selon l'une ou plusieurs des revendications 38 à 41, caractérisé en ce que la bande élévatrice (156) est munie sur son côté supérieur de traverses (158) disposées à une certaine distance les unes des autres.
